# EUROPÄISCHE PATENTANMELDUNG

(11) **EP 4 781 969 A1**
(43) Veröffentlichungstag der Anmeldung: **29.07.2026**
(21) Anmeldenummer: 25209240.8
(22) Anmeldetag: 16.10.2025
(51) Int. Cl.: A61H 33/00

(54) **MASSAGEWANNE**

(30) Priorität: 29.11.2024 DE 102024135455
(71) Anmelder: Unbescheiden GmbH, 76532 Baden-Baden (DE)
(72) Erfinder: Unbescheiden, Heinrich, 76437 Rastatt (DE)
(74) Vertreter: Patentanwälte Bregenzer und Reule Partnerschaftsgesellschaft mbB

(57) **Zusammenfassung**

Die Erfindung betrifft eine Massagewanne (10) mit einem Wannenkörper (12), der einen nach oben offenen Aufnahmeraum (14) begrenzt und an seinem Boden (16) eine dem Aufnahmeraum (14) zugewandte Sitz- oder Liegefläche (18) für eine Person aufweist, wobei der Wannenkörper (12) mehrere in den Aufnahmeraum (14) mündende Massagedüsen (20) zum druckbeaufschlagten Einleiten von Wasser in den Aufnahmeraum (14) aufweist, und mit mindestens einer an einer dem Aufnahmeraum (14) abgewandten Außenseite (24) des Wannenkörpers (12) angeordneten Zuleitung (26) zum Zuleiten von Wasser zu den Massagedüsen (20), wobei die mindestens eine Zuleitung (26) zu einem ersten Ende (42) offen und an eine Zuleitungseinrichtung (22) zum druckbeaufschlagten Zuleiten des Wassers angeschlossen ist und an einem zweiten Ende (44) geschlossen ist. Erfindungsgemäß ist vorgesehen, dass die mindestens eine Zuleitung (26) einen sich in einem Endabschnitt (28) zum zweiten Ende (44) hin verringernden Innenquerschnitt aufweist.

## Beschreibung

Die Erfindung betrifft eine Massagewanne gemäß Oberbergriff des Anspruchs 1.

Massagewannen weisen in ihrem Wannenkörper Massagedüsen auf, über die unter Druck stehendes Wasser in den Aufnahmeraum des Wannenkörpers eingelassen wird, um Massagestrahlen zu erzeugen, mit denen eine im Aufnahmeraum sitzende oder liegende Person beaufschlagt wird. Dabei sind Massagewannen bekannt, bei denen das unter Druck stehende Wasser an einer dem Aufnahmeraum abgewandten Außenseite des Wannenkörpers durch einen Hohlraum geleitet wird, bis es die Massagedüsen erreicht. Diese Außenseite ist regelmäßig uneben und setzt sich im Lauf der Zeit mit Verunreinigungen zu, welche oft in hygienischer Hinsicht bedenklich sind. Die Anmelderin hat aus diesem Grund eine Massagewanne entwickelt, bei der Zuleitungen mit glatter Innenfläche außen auf dem Wannenkörper befestigt werden und im Bereich der Massagedüsen Bohrungen durch den Wannenkörper und die Außenwände der Zuleitungen eingebracht werden, um die Massagedüsen mit den Zuleitungen zu verbinden. Dabei ist regelmäßig vorgesehen, dass jede der Massagedüsen über eine sich durch den Wannenkörper und eine Außenwand der mindestens einen Zuleitung erstreckende Bohrung mit der mindestens einen Zuleitung kommuniziert, was zweckmäßig auch bei der vorliegenden Erfindung realisiert ist. Durch diese Maßnahme wurde das Problem der Anlagerung von Verunreinigungen bereits deutlich reduziert. Am geschlossenen Ende der Zuleitung ist die Strömungsgeschwindigkeit des Wassers allerdings sehr gering, so dass sich an diesen Stellen noch Verunreinigungen ansetzen können.

Es ist daher Aufgabe der Erfindung, eine Massagewanne der eingangs genannten Art derart weiterzubilden, dass Verunreinigungen in den Zuleitungen zu den Massagedüsen weiter reduziert werden.

Diese Aufgabe wird erfindungsgemäß durch eine Massagewanne mit den Merkmalen des Anspruchs 1 gelöst. Vorteilhafte Weitebildungen der Erfindung sind Gegenstand der abhängigen Ansprüche.

Der Erfindung liegt der Gedanke zugrunde, durch eine Querschnittsreduktion in dem Bereich der mindestens einen Zuleitung, in dem bei vorbekannten Massagewannen regelmäßig geringere Strömungsgeschwindigkeiten des Wassers herrschen, die Strömungsgeschwindigkeit zu erhöhen. Dies wird zweckmäßig mittels eines die mindestens eine Zuleitung am zweiten Ende verschließenden Stopfens erzielt, der, in dem er in die Zuleitung hineinragt, in ihrem Endabschnitt den Querschnitt verringert. Der Stopfen ist zweckmäßig als separates Bauteil ausgebildet und in die betreffende Zuleitung dichtend eingesetzt. Er kann dabei lösbar eingesetzt sein oder, beispielsweise durch Verkleben mit der betreffenden Zuleitung, so eingesetzt sein, dass er nicht wieder zerstörungsfrei aus der Zuleitung entfernt werden kann.

Gemäß einem Ausführungsbeispiel ist der Stopfen vorteilhaft zumindest abschnittsweise keilförmig. Dabei liegt der keilförmige Abschnitt des Stopfens zweckmäßig mit einer Außenfläche an einer Innenfläche der betreffenden Zuleitung an. Weiter wird bevorzugt, dass sich der Querschnitt der betreffenden Zuleitung im Bereich des keilförmigen Abschnitts des Stopfens kontinuierlich auf Null verringert. Auf diese Weise wird die Strömungsgeschwindigkeit im Bereich des keilförmigen Abschnitts maximal erhöht. Gemäß einem alternativen Ausführungsbeispiel weist der Stopfen zweckmäßig einen einen in Richtung zum ersten Ende der betreffenden Zuleitung offenen Innenraum rings umschließenden Anfangsabschnitt auf. Der Anfangsabschnitt kann bezüglich einer Längsmittelachse des Stopfens rotationssymmetrisch sein. Ein Stopfen mit einer solchen Geometrie kann sehr effizient als Drehteil gefertigt werden. Auch beim alternativen Ausführungsbeispiel wird bevorzugt, dass sich der Querschnitt der betreffenden Zuleitung im Bereich des Anfangsabschnitts kontinuierlich auf Null verringert.

Es wird bevorzugt, dass sich durch den Stopfen mindestens eine mit einer der Massagedüsen kommunizierende Bohrung erstreckt. Diese Bohrung ist eine Fortsetzung der durch den Wannenkörper und die Außenwand der betreffenden Zuleitung verlaufenden Bohrung. Zweckmäßig erstreckt sich eine durch den Stopfen erstreckende Bohrung bis zu einer Stelle, an der der Querschnitt der betreffenden Zuleitung mittels des Stopfens auf Null verringert ist. An dieser Stelle ist die Strömungsgeschwindigkeit maximal erhöht, so dass sich durch Ableitung des Wassers zur Massagedüse an dieser Stelle weniger Verunreinigungen anlagern können.

Gemäß einem weiteren Ausführungsbeispiel, das seinen Niederschlag im nebengeordneten Anspruch 12 gefunden hat, ist die mindestens eine Zuleitung zu ihren beiden Enden hin offen und an beiden Enden an eine Zuleitungseinrichtung zum druckbeaufschlagten Zuleiten des Wassers angeschlossen. Die betreffende Zuleitung weist dann kein geschlossenes Ende auf, an dem die Strömungsgeschwindigkeit deutlich absinkt. Auch eine Kombination von mindestens einer Zuleitung, deren zweites Ende geschlossen ist und im Endbereich einen sich verringernden Innenquerschnitt aufweist und mindestens einer Zuleitung, die zu beiden Enden hin offen ist und an beiden Enden an eine Zuleitungseinrichtung angeschlossen ist, ist bei einer erfindungsgemäßen Massagewanne möglich.

Gemäß einer vorteilhaften Weiterbildung der Erfindung, die auch als eigenständige Erfindung angesehen werden kann, weist die Zuleitungseinrichtung einen über eine Eintrittsöffnung mit dem Aufnahmeraum verbundenen Ansaugstutzen sowie eine mit einer Austrittsöffnung des Ansaugstutzens und der mindestens einen Zuleitung verbundene Pumpe auf, wobei die Austrittsöffnung unterhalb der Eintrittsöffnung angeordnet ist, vorzugsweise an der tiefsten Stelle des Ansaugstutzens. Die Pumpe ist dabei regelmäßig die einzige Pumpe in dem Wasserkreislauf, der das Wasser aus dem Aufnahmeraum über den Ansaugstutzen entnimmt und über die Massagedüsen dem Aufnahmeraum wieder zuführt. Durch die Anordnung der Eintrittsöffnung unterhalb der Austrittsöffnung werden Toträume im Ansaugstutzen weitgehend vermieden, die ebenfalls eine Anlagerung von Verunreinigungen begünstigen. Dieser Effekt wird verstärkt, wenn sich gemäß einer vorteilhaften Weiterbildung der Querschnitt des Ansaugstutzens zur Austrittsöffnung hin verringert. Die Anordnung der Austrittsöffnung unterhalb der Eintrittsöffnung ist gleich bedeutend mit ihrer Anordnung in einer geringeren Höhe, wobei die Höhe in Richtung vom Boden des Wannenkörpers zu einer Oberseite des Wannenkörpers gemessen wird, zu der der Aufnahmeraum offen ist.

Im Folgenden wird die Erfindung anhand von in der Zeichnung schematisch dargestellten Ausführungsbeispielen näher erläutert. Es zeigen
- Fig. 1: eine Massagewanne in perspektivischer Darstellung von schräg unten;
- Fig. 2a, b: eine Detaildarstellung der Massagewanne gemäß Fig. 1 mit einer Zuleitung gemäß einem ersten Ausführungsbeispiel im Schnitt sowie eine Detaildarstellung des zweiten Endes der Zuleitung;
- Fig. 3a, b: eine Detaildarstellung der Massagewanne gemäß Fig. 1 mit einer Zuleitung gemäß einem zweiten Ausführungsbeispiel im Schnitt sowie eine Detaildarstellung des zweiten Endes der Zuleitung:
- Fig. 4: eine Detaildarstellung der Massagewanne gemäß Fig. 1 mit einer Zuleitung gemäß einem dritten Ausführungsbeispiel und
- Fig. 5a,b,c: einen Ansaugstutzen in perspektivischer Ansicht und in Seitenansicht sowie eine Detaildarstellung der Massagewanne gemäß Fig. 1 mit dem Ansaugstutzen.

Die in der Zeichnung dargestellte Massagewanne 10 weist einen Wannenkörper 12 auf, der einen nach oben offenen Aufnahmeraum 14 für Wasser begrenzt. Der Wannenkörper 12 weist einen Boden 16 an seiner unteren Seite auf, der dem Aufnahmeraum 14 zugewandt eine Sitz- oder Liegefläche 18 aufweist, auf der eine Person sitzen oder liegen kann. Im Wannenkörper 12 ist zudem eine Zahl Massagedüsen 20 angeordnet, durch die Wasser unter Druckbeaufschlagung in den Aufnahmeraum 14 eingeleitet werden kann, um die im Aufnahmeraum 14 befindliche Person mit Massagestrahlen zu beaufschlagen.

Für die Zuleitung des Wassers zu den Massagedüsen 20 ist eine in der Zeichnung nicht vollständig dargestellte Zuleitungseinrichtung 22 vorgesehen, an die an einer dem Aufnahmeraum 14 abgewandten Außenseite 24 des Wannenkörpers verlaufende Zuleitungen 26 angeschlossen sind, von denen in Fig. 2 bis 4 beispielhaft jeweils eine Zuleitung 26 dargestellt ist. Jede der Zuleitungen 26 ist über eine Anzahl von sich durch die Außenwand 30 der betreffenden Zuleitung 26 und den Wannenkörper 12 erstreckenden Bohrungen 32 mit den Massagedüsen 20 verbunden, so dass druckbeaufschlagtes Wasser durch die Bohrungen 32 und die Massagedüsen 20 in den Aufnahmeraum 14 strömen kann. Die Zuleitungseinrichtung 22 weist einen Ansaugstutzen 34 auf, um das Wasser dem Aufnahmeraum 14 zu entnehmen. Der Ansaugstutzen 34 weist eine mit dem Aufnahmeraum 14 verbundene Eintrittsöffnung 36 sowie an seiner untersten Stelle eine Austrittsöffnung 38 auf, an die eine in der Zeichnung nicht dargestellte Pumpe der Zuleitungseinrichtung 22 angeschlossen ist, die das Wasser unter Druck in die Zuleitungen 26 fördert.

In Fig. 2a, b ist ein erstes Ausführungsbeispiel für eine Zuleitung 26 schematisch im Detail dargestellt. Die Zuleitung 26 ist zu einem ersten Ende 42 hin offen und an die Zuleitungseinrichtung 22 angeschlossen. An einem zweiten Ende 44 ist die Zuleitung 26 mittels eines Stopfens 46 dicht verschlossen. Der Stopfen 46 ist als separates Bauteil in die Zuleitung 26 eingesetzt und mittels eines Klebstoffs fest mit ihr verbunden. Er weist einen sich vom zweiten Ende 44 weg erstreckenden keilförmigen Abschnitt 48 auf, der den Querschnitt der Zuleitung 26 in deren sich zum zweiten Ende 44 erstreckenden Endabschnitt 28 verringert. Die Querschnittsverringerung erfolgt kontinuierlich zum zweiten Ende 44 hin bis auf Null. Der keilförmige Abschnitt 48 liegt mit einer Außenfläche 50 an einer Innenfläche 52 der Zuleitung 26 an und erstreckt sich so weit in die Zuleitung 26 hinein, dass die dem zweiten Ende 44 nächst gelegene Bohrung 32 im Bereich der Querschnittsverringerung angeordnet ist. Im Bereich dieser letzten Bohrung 32 verringert sich der Querschnitt der Zuleitung 26 auf Null.

In Fig. 3a, b ist eine Zuleitung 26 gemäß einem zweiten Ausführungsbeispiel schematisch im Detail dargestellt. Diese unterscheidet sich von der Zuleitung 26 gemäß dem ersten Ausführungsbeispiel lediglich in der Ausbildung des Stopfens 46. Dieser weist keinen sich in die Zuleitung 26 erstreckenden keilförmigen Abschnitt auf, sondern einen einen in Richtung zum ersten Ende 42 der Zuleitung 26 offenen Innenraum 54 rings umschließenden Anfangsabschnitt 56. Dieser ist bezüglich einer Längsmittelachse 58 des Stopfens 46 rotationssymmetrisch ausgebildet und verringert den Querschnitt der Zuleitung 26 zum zweiten Ende 44 hin auf Null. Der Anfangsabschnitt 56 liegt mit seiner Außenfläche 50 wiederum an der Innenfläche 52 der Zuleitung 26 an. An die dem zweiten Ende 44 nächst gelegene Bohrung 32 schließt sich dann in dem Bereich, in dem sich der Querschnitt der Zuleitung 26 auf Null verringert, eine Bohrung 60 durch den Anfangsabschnitt 56 des Stopfens 46 an.

Fig. 4 zeigt ein drittes Ausführungsbeispiel einer Zuleitung 26. Diese unterscheidet sich von den Zuleitungen der ersten beiden Ausführungsbeispiele darin, dass sie zu beiden Enden 42, 44 hin offen ist. Beide Enden 42, 44 sind an die Zuleitungseinrichtung 22 angeschlossen, so dass die Pumpe Wasser druckbeaufschlagt über beide Enden 42, 44 in die Zuleitung 26 pumpt.

Zusammenfassend ist Folgendes festzuhalten: Die Erfindung betrifft eine Massagewanne 10 mit einem Wannenkörper 12, der einen nach oben offenen Aufnahmeraum 14 begrenzt und an seinem Boden 16 eine dem Aufnahmeraum 14 zugewandte Sitz- oder Liegefläche 18 für eine Person aufweist, wobei der Wannenkörper 12 mehrere in den Aufnahmeraum 14 mündende Massagedüsen 20 zum druckbeaufschlagten Einleiten von Wasser in den Aufnahmeraum 14 aufweist, und mit mindestens einer an einer dem Aufnahmeraum 14 abgewandten Außenseite 24 des Wannenkörpers 12 angeordneten Zuleitung 26 zum Zuleiten von Wasser zu den Massagedüsen 20, wobei die mindestens eine Zuleitung 26 zu einem ersten Ende 42 offen und an eine Zuleitungseinrichtung 22 zum druckbeaufschlagten Zuleiten des Wassers angeschlossen ist und an einem zweiten Ende 44 geschlossen ist. Erfindungsgemäß ist vorgesehen, dass die mindestens eine Zuleitung 26 einen sich in einem Endabschnitt 28 zum zweiten Ende 44 hin verringernden Innenquerschnitt aufweist.

## Patentansprüche

1. Massagewanne mit einem Wannenkörper (12), der einen nach oben offenen Aufnahmeraum (14) begrenzt und an seinem Boden (16) eine dem Aufnahmeraum (14) zugewandte Sitz- oder Liegefläche (18) für eine Person aufweist, wobei der Wannenkörper (12) mehrere in den Aufnahmeraum (14) mündende Massagedüsen (20) zum druckbeaufschlagten Einleiten von Wasser in den Aufnahmeraum (14) aufweist, und mit mindestens einer an einer dem Aufnahmeraum (14) abgewandten Außenseite (24) des Wannenkörpers (12) angeordneten Zuleitung (26) zum Zuleiten von Wasser zu den Massagedüsen (20), wobei die mindestens eine Zuleitung (26) zu einem ersten Ende (42) offen und an eine Zuleitungseinrichtung (22) zum druckbeaufschlagten Zuleiten des Wassers angeschlossen ist und an einem zweiten Ende (44) geschlossen ist, **dadurch gekennzeichnet, dass** die mindestens eine Zuleitung (26) einen sich in einem Endabschnitt (28) zum zweiten Ende (44) hin verringernden Innenquerschnitt aufweist.

2. Massagewanne nach Anspruch 1, **dadurch gekennzeichnet, dass** die mindestens eine Zuleitung (26) am zweiten Ende (44) einen den Querschnitt verringernden und das zweite Ende (44) verschließenden Stopfen (46) aufweist.

3. Massagewanne nach Anspruch 2, **dadurch gekennzeichnet, dass** der Stopfen (46) zumindest abschnittsweise keilförmig ist.

4. Massagewanne nach Anspruch 3, **dadurch gekennzeichnet, dass** der keilförmige Abschnitt (48) des Stopfens (46) mit einer Außenfläche (50) an einer Innenfläche (52) der betreffenden Zuleitung (26) anliegt.

5. Massagewanne nach Anspruch 3 oder 4, **dadurch gekennzeichnet, dass** sich der Querschnitt der betreffenden Zuleitung (26) im Bereich des keilförmigen Abschnitts (48) des Stopfens (46) kontinuierlich auf Null verringert.

6. Massagewanne nach Anspruch 2, **dadurch gekennzeichnet, dass** der Stopfen (46) einen einen in Richtung zum ersten Ende (42) der betreffenden Zuleitung (26) offenen Innenraum (54) rings umschließenden, vorzugsweise bezüglich einer Längsmittelachse (58) des Stopfens (46) rotationssymmetrischen Anfangsabschnitt (56) aufweist.

7. Massagewanne nach Anspruch 6, **dadurch gekennzeichnet, dass** sich der Querschnitt der betreffenden Zuleitung (26) im Bereich des Anfangsabschnitts (56) kontinuierlich auf Null verringert.

8. Massagewanne nach einem der Ansprüche 2 bis 7, **dadurch gekennzeichnet, dass** sich durch den Stopfen (46) mindestens eine mit einer der Massagedüsen (20) kommunizierende Bohrung (60) erstreckt.

9. Massagewanne nach Anspruch 8, **dadurch gekennzeichnet, dass** eine sich durch den Stopfen (46) erstreckende Bohrung (60) sich zu einer Stelle erstreckt, an der der Querschnitt der betreffenden Zuleitung (26) auf Null verringert ist.

10. Massagewanne nach einem der Ansprüche 2 bis 9, **dadurch gekennzeichnet, dass** der Stopfen (46) als separates Bauteil ausgebildet und in die betreffende Zuleitung (26) dichtend eingesetzt ist.

11. Massagewanne mit einem Wannenkörper (12), der einen nach oben offenen Aufnahmeraum (14) begrenzt und an seinem Boden (16) eine dem Aufnahmeraum (14) zugewandte Sitz- oder Liegefläche (18) für eine Person aufweist, wobei der Wannenkörper (12) mehrere in den Aufnahmeraum (14) mündende Massagedüsen (20) zum druckbeaufschlagten Einleiten von Wasser in den Aufnahmeraum (14) aufweist, und mit mindestens einer an einer dem Aufnahmeraum (14) abgewandten Außenseite (24) des Wannenkörpers (12) angeordneten Zuleitung (26) zum Zuleiten von Wasser zu den Massagedüsen (20), **dadurch gekennzeichnet, dass** die mindestens eine Zuleitung (26) zu ihren beiden Enden (42, 44) offen und an beiden Enden (42, 44) an eine Zuleitungseinrichtung (22) zum druckbeaufschlagten Zuleiten des Wassers angeschlossen ist.

12. Massagewanne nach einem der vorangehenden Ansprüche, **dadurch gekennzeichnet, dass** jede der Massagedüsen (20) über eine sich durch den Wannenkörper (12) und eine Außenwand (30) der mindestens einen Zuleitung (26) erstreckende Bohrung (32) mit der mindestens einen Zuleitung (26) kommuniziert.

13. Massagewanne nach einem der vorangehenden Ansprüche, **dadurch gekennzeichnet, dass** die Zuleitungseinrichtung (22) einen über eine Eintrittsöffnung (36) mit dem Aufnahmeraum (14) verbundenen Ansaugstutzen (34) sowie eine mit einer Austrittsöffnung (38) des Ansaugstutzens (34) und der mindestens einen Zuleitung (26) verbundene Pumpe aufweist und dass die Austrittsöffnung (38) unterhalb der Eintrittsöffnung (36) angeordnet ist.

14. Massagewanne mit einem Wannenkörper (12), der einen nach oben offenen Aufnahmeraum (14) begrenzt und an seinem Boden (16) eine dem Aufnahmeraum (14) zugewandte Sitz- oder Liegefläche (18) für eine Person aufweist, wobei der Wannenkörper (12) mehrere in den Aufnahmeraum (14) mündende Massagedüsen (20) zum druckbeaufschlagten Einleiten von Wasser in den Aufnahmeraum (14) aufweist, und mit mindestens einer an einer dem Aufnahmeraum (14) abgewandten Außenseite (24) des Wannenkörpers (12) angeordneten Zuleitung (26) zum Zuleiten von Wasser zu den Massagedüsen (20), wobei entweder die mindestens eine Zuleitung (26) zu einem ersten Ende (42) offen und an eine Zuleitungseinrichtung (22) zum druckbeaufschlagten Zuleiten des Wassers angeschlossen und an einem zweiten Ende (44) geschlossen ist oder die mindestens eine Zuleitung (26) zu ihren beiden Enden (42, 44) offen ist und an beiden Enden (42, 44) an eine Zuleitungseinrichtung (22) zum druckbeaufschlagten Zuleiten des Wassers angeschlossen ist, **dadurch gekennzeichnet, dass** die Zuleitungseinrichtung (22) einen über eine Eintrittsöffnung (36) mit dem Aufnahmeraum (14) verbundenen Ansaugstutzen (34) sowie eine mit einer Austrittsöffnung (38) des Ansaugstutzens (34) und der mindestens einen Zuleitung (26) verbundene Pumpe aufweist und dass die Austrittsöffnung (38) unterhalb der Eintrittsöffnung (36) angeordnet ist.

15. Massagewanne nach Anspruch 13 oder 14, **dadurch gekennzeichnet, dass** die Austrittsöffnung (38) an der tiefsten Stelle des Ansaugstutzens (34) angeordnet ist.
